# EUROPÄISCHE PATENTSCHRIFT

(11) **EP 1 313 659 B1**
(45) Veröffentlichungstag und Bekanntmachung des Hinweises auf die Patenterteilung: **21.04.2004**
(21) Anmeldenummer: 01958007.5
(22) Anmeldetag: 24.07.2001
(51) Int. Cl.: B65H 19/10

(54) **VERFAHREN UND VORRICHTUNG ZUM KÜRZEN DER FAHNE IM ANSCHLUSS AN EINEN ROLLENWECHSEL**
METHOD AND DEVICE FOR SHORTENING THE FLAP OF PAPER FOLLOWING A ROLL CHANGE
PROCEDE ET DISPOSITIF POUR RACCOURCIR LE DRAPEAU SUITE A UN CHANGEMENT DE BOBINE

(30) Priorität: 25.08.2000 DE 10041969
(43) Veröffentlichungstag der Anmeldung: 28.05.2003
(73) Patentinhaber: Heidelberger Druckmaschinen Aktiengesellschaft, 69115 Heidelberg (DE)
(72) Erfinder: KLAS, Ernst, 53721 Siegburg (DE)
(86) Internationale Anmeldenummer: PCT/EP2001/008530
(87) Internationale Veröffentlichungsnummer: WO 2002/016241

(56) Entgegenhaltungen:
- DE-C- 19 804 415
- DE-C- 19 931 797

## Beschreibung

Die Erfindung betrifft ein Verfahren gemäß dem Oberbegriff des Anspruchs 1 und eine zur Durchführung dieses Verfahrens geeignete Vorrichtung gemäß dem Oberbegriff des Anspruchs 2.

Kontinuierlich arbeitende Papierverarbeitungsmaschinen, insbesondere Rollenrotationsmaschinen, werden mit Papierbahnen beschickt, die von Rollen abgewickelt werden. Wenn eine Rolle zu Ende geht, wird sie durch eine neue Rolle ersetzt, ohne daß die Verarbeitungsmaschine stillgesetzt wird. Es sind Rollenwechsler bekannt, die mit dem sogenannten "fliegenden Rollenwechsel" arbeiten. Dabei wird der Anfang einer in Wartestellung befindlichen neuen Rolle zunächst mit einer Klebespitze versehen. Dann wird die neue Rolle in Rotation versetzt und auf eine Umfangsgeschwindigkeit gebracht, die mit der Geschwindigkeit der von der fast leeren Rolle ablaufenden Bahn synchronisiert ist. Die Bahn wird im richtigen Zeitpunkt an die neue Rolle angedrückt, so daß sie diese im Bereich der Klebespitze berührt. Dadurch wird der Anfang der neuen Bahn an die ablaufende Bahn angeklebt. Die zu Ende gehende Bahn wird nach einer kurzen Verzögerungszeit abgetrennt. Die Verzögerungszeit ist durch die träge Masse der Trennvorrichtung und die Zykluszeiten der Steuerung bedingt. Je nach der Länge der Verzögerungszeit verbleibt hinter der Klebstelle ein Reststück der zu Ende gehenden Bahn, die sogenannte Fahne. Die Länge der Fahne hängt nicht nur von der Verzögerungszeit, sondern auch von der Bahngeschwindigkeit ab. Beträgt zum Beispiel die Verzögerungszeit 10 ms und die Bahngeschwindigkeit 15 m/s, so ist die Fahne 150 mm lang.

Es hat sich gezeigt, daß derartige Fahnen in nachgeschalteten Verarbeitungsstationen Störungen verursachen können. Die DE 198 04 415 C1, auf der die Erfindung aufbaut, beschreibt ein Verfahren, mit dem es gelingt, die Fahne bis auf einen unschädlichen Rest von höchstens wenigen mm zu kürzen. Sie beschreibt auch mehrere zur Durchführung des Verfahrens geeignete Vorrichtungen. Bei dem bekannten Verfahren wird die zusammengeklebte Papierbahn durch eine Krümmung geführt, deren Krümmungsmittelpunkt auf der von der Fahne abgewandten Seite liegt. Wenn die Fahne die Krümmung durchläuft, wird sie durch die Zentrifugalkraft aufgerichtet und anschließend von einem Messer, an dem die Papierbahn in ganz kurzem Abstand vorbeiläuft, abgeschnitten. Die aufrichtende Wirkung der Zentrifugalkraft kann durch einen Luftstoß unterstützt werden, der zwischen Papierbahn und Fahne in Richtung der Bahnbewegung eingeblasen wird. Um einen sicheren Schnitt zu gewährleisten, ist bei einer Ausführungsform vor dem Messer in einem Abstand von 20 bis 60 mm von der durchlaufenden Papierbahn ein Mitnehmerorgan angeordnet, zum Beispiel eine Saugwalze oder ein Saugband, welches mit einer Geschwindigkeit angetrieben ist, die höher liegt als die Durchlaufgeschwindigkeit der Papierbahn. Die durch die Zentrifugalkraft und gegebenenfalls durch einen zusätzlichen Luftstoß von der Papierbahn separierte Fahne wird durch die Saugwirkung an dem Mitnehmerorgan festgehalten; durch Reibschluß beschleunigt und so dem Messer zugeführt.

Der Erfindung liegt die Aufgabe zugrunde, daß Verfahren, von dem der Oberbegriff des Anspruchs 1 ausgeht, zu vereinfachen und außerdem vereinfachte Vorrichtungen gemäß dem Oberbegriff des Anspruchs 2 anzugeben, die zur Durchführung des neuen Verfahrens geeignet sind.

Der erste Teil der gestellten Aufgabe wird durch das kennzeichnende Merkmal des Anspruchs 1 gelöst. Abweichend vom Stand der Technik wird bei dem neuen Verfahren die Fahne nicht zunächst von der Bahn separiert, bevor sie von dem Mitnehmerorgan reibschlüssig erfaßt wird. Das Mitnehmerorgan greift an der an der Bahn anliegenden Fahne an und beschleunigt sie auf eine im Vergleich zur Durchlaufgeschwindigkeit der Papierbahn erhöhte Geschwindigkeit. Dadurch wird der bis zur Klebstelle reichende Teil der Fahne ausgewölbt und auf diese Weise von der Papierbahn separiert. In diesem Zustand gelangt die Fahne zu dem Messer und wird in unmittelbarer Nähe der Klebstelle abgeschnitten.

Der zweite Teil der gestellten Aufgabe wird durch das Merkmal des Anspruchs 2 gelöst.

Gegenstand der Ansprüche 3 bis 10 sind verschiedene Ausführungsbeispiele der zur Durchführung des Verfahrens geeigneten Vorrichtung.

Die Zeichnung dient zur Erläuterung der Erfindung. Die Figuren 1 bis 7 veranschaulichen schematisch je ein Ausführungsbeispiel der Erfindung.

Wie man aus Figur 1 erkennt, wird eine Papierbahn 1 über zwei senkrecht übereinander angeordnete Umlenkrollen 2, 3 geführt. Zwischen den beiden Umlenkrollen 2, 3 durchläuft die Papierbahn 1 in Richtung des Pfeils 4 einen gradlinigen Streckenabschnitt. Dem Bahnlauf eng benachbart ist eine drehbar gelagerte Saugwalze 5 angeordnet, so daß sie die Papierbahn 1 in einer Linie oder vorzugsweise im Bereich eines schmalen Streifens berührt. Der Innenraum der Saugwalze 5 ist mit der Saugseite eines nicht dargestellten Ventilators verbunden. Die perforierte Mantelfläche der Saugwalze 5 hat vorzugsweise gegenüber Papier einen höheren Reibungskoeffizienten als Papier gegen Papier. Um dies zu erreichen, ist sie vorzugsweise gummiert. Die Saugwalze 5 ist mit einem nicht dargestellten Drehantrieb versehen. In geringem Abstand unter der Saugwalze 5 ist ein Messer 6 angeordnet. Seine Schneide, die vorzugsweise gezackt ist, weist zu der Saugwalze 5, das heißt gegen die Durchlaufrichtung der Papierbahn 1. Der Abstand zwischen Papierbahn 1 und Messer 6 ist maßgebend für die Länge des Restes der Fahne; er beträgt daher vorzugsweise höchstens wenige mm.

Im Betrieb befindet sich die Saugwalze 5 normalerweise bei abgeschaltetem Antrieb in einer nicht gezeichneten Ruhestellung, in der sie die Papierbahn 1 nicht berührt. Kurz vor einem Rollenwechsel wird die Saugwalze 5 in die Stellung gemäß Figur 1 gebracht. Gleichzeitig wird der Ventilator eingeschaltet. Der Antrieb wird ebenfalls eingeschaltet, so daß die Saugwalze 5 in dem durch den Pfeil 7 symbolisierten Drehsinn rotiert. Die Drehzahl ist so hoch, daß die Oberflächengeschwindigkeit deutlich höher liegt als die Durchlaufgeschwindigkeit der Papierbahn 1. Das Geschwindigkeitsverhältnis liegt zum Beispiel zwischen 1,5 und 10. Sobald nun die Klebestelle die Berührungslinie zwischen Saugwalze 5 und Papierbahn 1 passiert hat, wird die Fahne 8, die zunächst wegen des Luftwiderstandes glatt an der Papierbahn 1 anliegt, reibschlüssig von der Saugwalze 5 erfaßt. Die Außenfläche der Saugwalze 5 ist in diesem Falle die Hüllfläche, in der die Reibungskraft wirksam ist. Die Fahne 8 wird mit der Oberflächengeschwindigkeit der Saugwalze 5 vorwärts bewegt, wobei ihre der Papierbahn 1 zugewandte Rückseite auf der Papierbahn 1 gleitet. Dadurch wölbt sich der voreilende Teil der Fahne 8 wellenartig aus. Die ausgewölbte, von der Papierbahn 1 separierte Fahne 8 stößt auf das Messer 6 und wird dabei bis auf einen nicht mehr störenden Rest abgeschnitten. Danach wird die Saugwalze 5 wieder in ihre Ruhestellung gebracht. Dieser Vorgang wiederholt sich bei jedem Rollenwechsel, das heißt zum Beispiel in Abständen von 20 bis 30 Minuten.

Die in Figur 2 veranschaulichte Vorrichtung unterscheidet sich von der soeben beschriebenen Vorrichtung dadurch, daß statt der Saugwalze 5 ein endloses, über Umlenkrollen 9, 10 umlaufendes Saugband 11 vorgesehen ist. Zwischen dem der Papierbahn 1 benachbarten aktiven Trum und dem anderen, rücklaufenden Trum ist ein Saugkasten angeordnet, der an seiner dem aktiven Trum zugekehrten Seite offen ist. Der Saugkasten ist mit einem in der Zeichnung nicht dargestellten Ventilator verbunden. Die obere, zulaufseitige Umlenkrolle 9 ist in ihrer Arbeitsstellung so nah bei der Papierbahn 1 angeordnet, daß das Saugband 11, dessen Außenfläche mit der in Anspruch 2 erwähnten Hüllfläche identisch ist, die Papierbahn unter leichtem Druck berührt. Der Abstand zwischen der anderen Umlenkrolle 10 und der Papierbahn 1 ist größer, so daß sich der Zwischenraum zwischen Saugband 11 und Papierbahn 1 in Durchlaufrichtung keilartig erweitert. Die Wirkungsweise stimmt mit der im Zusammenhang mit Figur 1 beschriebenen Wirkungsweise soweit überein, daß sich eine weitere Erläuterung erübrigt.

Figur 3 zeigt ein weiteres Ausführungsbeispiel, bei dem als Mitnehmerorgan ein Rotor 12 vorgesehen ist, der mit einem nicht dargestellten Drehantrieb verbunden ist. Der Rotor 12 besteht im wesentlichen aus einer Welle 13 und einer zu ihr parallelen runden Stange 14, die durch radiale Arme 15 starr an der Welle 13 befestigt ist. Die Stange 14 ist mit einem reibungserhöhenden Belag versehen. Der Abstand zwischen der Achse der in ihrer Arbeitsstellung befindlichen Welle 13 und der Papierbahn 1 ist ein wenig kleiner als der Radius der Hüllfläche 16, die den von dem Rotor 12 durchlaufenden Raum begrenzt. Das bedeutet mit anderen Worten, daß die in Richtung des Pfeils 7 um die Welle 13 kreisende Stange 14 leicht an die durchlaufende Papierbahn 1 anschlägt.

Es versteht sich, daß der Rotor 12 auch mehrere Stangen 14 umfassen kann, die sternartig in gleichmäßigen Winkelabständen an der Welle 12 befestigt sind.

Im Betrieb erhält eine Fahne, die den Einwirkungsbereich des Rotors 12 passiert, mindestens einen Schlag von der Stange 14. Vorzugsweise sind die Länge des Arms 15, die Drehzahl des Rotors und die Anzahl der Stangen 14 des Rotors so aufeinander abgestimmt, daß jede durchlaufende Fahne 8 mehrere Schläge erhält. Bei jedem Schlag wird die von dem Schlag getroffene Stelle der Fahne durch die Stange 14, die sich mit höherer Geschwindigkeit bewegt als die Papierbahn 1, reibschlüssig mitgenommen und relativ zu der Papierbahn 1 in Durchlaufrichtung vorgeschoben. Dadurch wird der voreilende Teil der Fahne 8 ausgewölbt und von der Papierbahn 1 separiert. In dieser Form gelangt die Fahne 8 zu dem Messer 6 und wird bis auf einen unbedeutenden Rest abgeschnitten.

Bei dem Ausführungsbeispiel gemäß Figur 4 ist als Mitnehmerorgan eine um ihre Achse drehbare runde Bürste 17 vorgesehen. Der Achsabstand der Bürste 17 von der Papierbahn 1 ist ein wenig kleiner als der Radius der Hüllfläche 16. Wenn die Bürste 17 sich in ihrer Arbeitsstellung befindet und in Richtung des Pfeiles 7 rotiert, wird die Papierbahn 1 im Bereich eines schmalen Streifens von der Bürste 17 gestreift. Wenn eine Fahne 8 in den streifenförmigen Einwirkungsbereich der Bürste 17 gelangt, wird sie durch Reibung relativ zur Papierbahn 1 in Durchlaufrichtung bewegt, wobei sich der vorlaufende Teil der Fahne 8, der den Einwirkungsbereich schon passiert hat, auswölbt.

Bei den Ausführungsbeispielen, die in den restlichen Figuren veranschaulicht sind, ist als Mitnehmerorgan ebenfalls eine runde Bürste 17 vorgesehen. Auf der Rückseite der durchlaufenden Papierbahn 1 ist gegenüber der Bürste 17 jeweils ein Stützorgan angeordnet, und zwar gemäß Figur 5 eine Stützrolle 18, gemäß Figur 6 eine Gleitplatte 19 und gemäß Figur 7 eine Rundbürste 20. Die Anordnung eines Stützorgans ist vor allem empfehlenswert, wenn als Mitnehmerorgan eine runde Bürste 17 vorgesehen ist. Durch das Stützorgan wird eine ausreichende Normalkraft gewährleistet, welche Voraussetzung für eine ausreichende Reibungskraft ist. Bei dem Ausführungsbeispiel gemäß Figur 7 wird der Separierungseffekt durch die abstoßende Wirkung elektrischer Ladungen verstärkt, die sich durch die Berührung mit den Bürsten 17, 20 sowohl auf der Fahne 8 als auch auf der Papierbahn 1 ansammeln.

## Patentansprüche

1. , Verfahren zum Kürzen einer an einer durchlaufenden Papierbahn (1) hängenden Fahne (8), insbesondere der Fahne (8), die nach einem fliegenden Rollenwechsel hinter der Klebstelle an der zusammengeklebten Papierbahn (1) verblieben ist,
wobei die Papierbahn (1) an einem innerhalb einer Hüllfläche umlaufenden und an der Hüllfläche schneller als die Papierbahn (1) bewegten Mitnehmerorgan vorbeigeführt wird, und wobei die Fahne (8) von dem Mitnehmerorgan reibschlüssig erfaßt wird und von der Papierbahn (1) separiert und in der Nähe der Klebstelle abgeschnitten wird,
**dadurch gekennzeichnet, dass** die Papierbahn (1) während des fliegenden Rollenwechsels von der Hüllfläche (16) des Mitnehmerorgans berührt wird und dass die Fahne (8) von dem Mitnehmerorgan erfaßt wird, während sie noch an der Papierbahn (1) anliegt.

2. Vorrichtung zum Kürzen einer an einer durchlaufenden Papierbahn (1) hängenden Fahne (8), insbesondere der Fahne (8), die nach einem fliegenden Rollenwechsel hinter der Klebstelle an der zusammengeklebten Papierbahn (1) verblieben ist,
mit Organen zum Führen der Papierbahn (1) längs eines vorgeschriebenen Weges,
mit einem innerhalb einer Hüllfläche (16) umlaufenden, angetriebenen Mitnehmerorgan, welches an der Hüllfläche (16) schneller bewegbar ist als die Papierbahn (1) und welches geeignet ist, eine in der Hüllfläche (16) wirksame, in Durchlaufrichtung (4) der Papierbahn (1) weisende Reibungskraft auszuüben,
und mit einem Messer (6), das in geringem Abstand von dem Mitnehmerorgan angeordnet ist,
**dadurch gekennzeichnet, dass** die Hüllfläche (16) während des fliegenden Rollenwechsels die Papierbahn (1) berührt.

3. Vorrichtung nach Anspruch 2, **gekennzeichnet durch** eine Saugwalze (5) als Mitnehmerorgan.

4. Vorrichtung nach Anspruch 2, **gekennzeichnet durch** ein Saugband (11) als Mitnehmerorgan.

5. Vorrichtung nach Anspruch2, **dadurch gekennzeichnet, daß** als Mitnehmerorgan ein Rotor (12) vorgesehen ist, bestehend im wesentlichen aus einer Welle (13) und mindestens einer zu der Welle (13) parallelen Stange (14), die mit radialem Abstand durch Verbindungselemente (15) starr an der Welle (13) befestigt ist.

6. Vorrichtung nach Anspruch 2, **gekennzeichnet durch** eine runde Bürste (17) als Mitnehmerorgan.

7. Vorrichtung nach einem der Ansprüche 2 bis 6, insbesondere nach Anspruch 6, **gekennzeichnet durch** ein gegenüber dem Mitnehmerorgan (5, 11, 12, 17) angeordnetes Stützorgan (18, 19, 20) für die Papierbahn (1).

8. Vorrichtung nach Anspruch 7, **gekennzeichnet durch** eine drehbar gelagerte Rolle (18) als Stützorgan.

9. Vorrichtung nach Anspruch 7, **gekennzeichnet durch** eine feststehende Platte (19) als Stützorgan.

10. Vorrichtung nach Anspruch 7, **gekennzeichnet durch** eine drehbar gelagerte runde Bürste (20) als Stützorgan.

## Claims

1. A method of shortening a flap (8) hanging off a continuously moving paper strip (1), in particular the flap (8) left after an on-the-fly roll change downstream of a glue location at the glued paper strip (1),
the paper strip (1) being conducted past a separating device rotating within an envelope and moving faster on the envelope than the paper strip (1), and the flap (8) being frictionally engaged by the separating device and separated from the paper strip (1) and severed near the glued location,
**characterized in that** during an on-the-fly supply-roll change the paper strip (1) is engaged by the envelope (16) of the separating device and that the flap (8) is engaged by the separating device while it is still lying against the paper strip (1).

2. An apparatus for shortening a flap (8) hanging off a continuously moving paper strip (1), in particular the flap (8) left after an on-the-fly roll change downstream of a glue location at the glued paper strip (1),
with guides for conducting the paper strip (1) along a predetermined path,
with a rotating separating device that is inside an envelope (16), that is driven faster on the envelope (16) than the paper strip (1), and that is able to exert a frictional force effective inside the envelope (16) in the travel direction (4) of the paper strip (1),
and with a blade (6) which is disposed at a small distance to the separating device,
**characterized in that** during the on-the-fly supply-roll change the envelope (16) engages the paper strip (1).

3. The apparatus according to claim 2, **characterized by** a suction drum (5) as separating device.

4. The apparatus according to claim 2, **characterized by** a suction belt (11) as separating device.

5. The apparatus according to claim 2, **characterized in that** a rotor (12) serves as separating device and is essentially comprised of a shaft (13) and at least one rod (14) that is parallel to the shaft (13) and that is fixed at a radial distance by arms (15) fixedly on the shaft (13).

6. The apparatus according to claim 2, **characterized by** a round brush (17) as separating device.

7. The apparatus according to one of claims 2 to 6, in particular claim 6, **characterized by** a support (18, 19,20) for the paper strip (1) and adjacent the separating device (5, 11, 12, 17).

8. The apparatus according to claim 7, **characterized by** a rotatably mounted roll (18) as separating device.

9. The apparatus according to claim 7, **characterized by** a fixed plate (19) as separating device.

10. The apparatus according to claim 7, **characterized by** a rotatable round brush (20) as separating device.

## Revendications

1. Procédé pour raccourcir un talon (8) accroché à une bande de papier (1) continue, notamment le talon (8) restant après un changement de bobine en marche, à la suite de la zone de collage sur la bande de papier (1) assemblée par collage,
d'après lequel on fait passer la bande de papier (1) sur un organe entraîneur qui est en révolution à l'intérieur d'une surface-enveloppe et est déplacé, au niveau de la surface-enveloppe, plus rapidement que la bande de papier (1), et le talon (8) étant saisi par friction par l'organe entraîneur et séparé de la bande de papier (1), et coupé à proximité de la zone de collage,
**caractérisé en ce que** pendant le changement de bobine en marche, la surface-enveloppe (16) de l'organe entraîneur vient toucher la bande de papier (1), et **en ce que** le talon (8) est saisi par l'organe entraîneur pendant qu'il est encore en appui sur la bande de papier (1).

2. Dispositif pour raccourcir un talon (8) accroché à une bande de papier (1) continue, notamment le talon (8) restant après un changement de bobine en marche, à la suite de la zone de collage sur la bande de papier (1) assemblée par collage,
comprenant des organes pour guider la bande de papier (1) le long d'un parcours prescrit,
comprenant un organe entraîneur entraîné, qui est en révolution à l'intérieur d'une surface-enveloppe (16), peut être déplacé au niveau de la surface-enveloppe (16) plus rapidement que la bande de papier (1), et qui est adapté à exercer une force de friction agissant au niveau de la surface-enveloppe (16) et orientée dans la direction de passage (4) de la bande de papier (1), et comprenant également un couteau (6) qui est disposé à une faible distance de l'organe entraîneur,
**caractérisé en ce que** la surface-enveloppe (16) touche la bande de papier (1) pendant le changement de bobine en marche.

3. Dispositif selon la revendication 2, **caractérisé par** un rouleau d'aspiration (5) en guise d'organe entraîneur.

4. Dispositif selon la revendication 2, **caractérisé par** une bande d'aspiration (11) en guise d'organe entraîneur.

5. Dispositif selon la revendication 2, **caractérisé en ce qu'**en guise d'organe entraîneur, il est prévu un rotor (12) essentiellement constitué d'un arbre (13) et d'au moins une tige (14) qui est parallèle à l'arbre (13) et est fixée de manière rigide à l'arbre (13), à distance radiale de celui-ci, par des éléments de liaison (15).

6. Dispositif selon la revendication 2, **caractérisé par** une brosse ronde (17) en guise d'organe entraîneur.

7. Dispositif selon l'une des revendications 2 à 6, notamment selon la revendication 6, **caractérisé par** un organe d'appui (18, 19, 20) pour la bande de papier (1), qui est disposé en regard de l'organe entraîneur (5, 11, 12, 17).

8. Dispositif selon la revendication 7, **caractérisé par** un rouleau (18) monté en rotation, en guise d'organe d'appui.

9. Dispositif selon la revendication 7, **caractérisé par** une plaque (19) en position fixe, en guise d'organe d'appui.

10. Dispositif selon la revendication 7, **caractérisé par** une brosse ronde (20) montée en rotation, en guise d'organe d'appui.
